# EUROPÄISCHE PATENTSCHRIFT

(11) **EP 0 768 689 B1**
(45) Veröffentlichungstag und Bekanntmachung des Hinweises auf die Patenterteilung: **22.12.1999**
(21) Anmeldenummer: 96115882.1
(22) Anmeldetag: 04.10.1996
(51) Int. Cl.: H01H 9/16

(54) **Vorrichtung zur Überwachung und Anzeige der Stellung eines beweglichen Kontaktstückes eines Mittelspannungs- oder Hochspannungsschaltgerätes**
Method and device for surveilling and indicating the position of a movable contact of a medium or high voltage switch
Dispositif pour surveiller et indiquer la position d'un contact mobile d'un interrupteur moyenne ou haute tension

(30) Priorität: 11.10.1995 DE 19537831
(43) Veröffentlichungstag der Anmeldung: 16.04.1997
(73) Patentinhaber: ABB PATENT GmbH, 68309 Mannheim (DE)
(72) Erfinder: Stanimirov, Michael, 68199 Mannheim (DE); Feuchter, Bernhard, D-68542 Heddesheim (DE); Schumacher, Martin, 63517 Rodenbach (DE)
(74) Vertreter: Rupprecht, Klaus, Dipl.-Ing.

(56) Entgegenhaltungen:
- EP-A- 0 117 754
- DE-A- 1 918 974
- DE-A- 4 326 640

## Beschreibung

Die Erfindung betrifft eine Vorrichtung zur Überwachung und Anzeige der Stellung eines beweglichen Kontaktstückes eines Mittelspannungs- oder Hochspannungsschaltgerätes.

Aus der DE 43 26 640 A1 ist eine Meßeinrichtung für den Weg eines beweglichen Teiles an einem elektrischen Schaltgerät bekannt, mit welcher die Schaltstellung eines Schalters detektiert werden kann. Es ist eine Scheibe mit drei Spuren vorgesehen, wobei die erste Spur einen Abschnitt mit äquidistanten lichtreflektierenden und nicht reflektierenden Markierungen, die zweite Spur die der Einschaltstellung des Schalters entsprechende Markierungen und die dritte Spur die der Ausschaltstellung des Schalters entsprechende Markierungen aufweist.

Aufgabe der Erfindung ist es, eine einfach aufgebaute Vorrichtung zur Überwachung und Anzeige der Stellung eines beweglichen Kontaktstückes eines Mittelspannungs- oder Hochspannungsschaltgerätes zu schaffen.

Diese Aufgabe wird gemäß einer ersten Ausführung erfindungsgemäß gelöst durch eine Vorrichtung zur Überwachung und Anzeige der Stellung eines beweglichen Kontaktstückes eines Mittel- oder Hochspannungsschalters,
- mit einer mit dem Kontaktstück gekuppelten, bewegbaren, in einen Sensor eingebauten Scheibe, welcher Sensor ein Gehäuse aufweist, in dem ein Spiegel angeordnet ist,
- wobei auf der Scheibe Markierungen mit einem Markierungsanfang, einem mittleren Bereich mit in gleichem Abstand angeordneten inkrementalen Markierungslinien und einem Markierungsende aufgebracht sind,
   - wobei eine Lichtquelle der Scheibe Licht zuführt, welches die Scheibe im Bereich der Markierungen durchdringt, auf den Spiegel auftrifft, um von dort als Lichtstrahl unterschiedlicher Frequenz zu einer Empfängereinrichtung reflektiert zu werden, welche den Lichtstrahl einer Filteranordnung mit drei Filtern zuführt,
- wobei das erste Filter Licht mit derjenigen Frequenz durchläßt, die der Markierungsanfang erzeugt, das zweite Filter Licht mit derjenigen Frequenz durchläßt, die der mittlere Bereich erzeugt und das dritte Filter Licht mit derjenigen Frequenz durchläßt, die das Markierungsende erzeugt,
- und wobei das vom ersten Filter durchgelassene Licht einer Signalisierungseinrichtung für den EIN-Zustand des Schaltgerätes, das vom zweiten Filter durchgelassene Licht einer Signalisierungseinrichtung für den inkrementalen Bereich, und das vom dritten Filter durchgelassene Licht einer Signalisierungseinrichtung für den AUS-Zustand des Schaltgerätes zugeführt wird.

Dabei ist aus der DE-A-19 18 974 bereits eine Vorrichtung zur Überwachung und Anzeige der Stellung eines beweglichen Kontaktstückes eines Mittel- oder Hochspannungsschalters bekannt, bei der Signale unterschiedlicher Wellenlänge und/oder Phasenlage der jeweiligen Schaltstellung zugeordnet und auf diese Wellenlänge und/oder Phasenlage abgestimmte Sende- und/oder Empfangs- und/oder Zwischenglieder vorgesehen sind. In den Übertragungsweg des Senders sind mit der jeweiligen Schaltstellung zugeordnete Filter und/oder Siebglieder eingeschaltet.

In Ausgestaltung der Erfindung ist lediglich eine einzige Reihe von Markierungen vorgesehen, deren Anfang und Ende jeweils unterschiedliche Frequenzen aussenden, wenn Licht einer bestimmten Frequenz ausgestrahlt wird; zwischen den Anfangs- und Endmarkierungen sind inkrementale Rastermarkierungen vorgesehen.

In weiterer Ausgestaltung der Erfindung ist das eingestrahlte Licht in bevorzugter Weise weiß und das von den Anfangs- und Endmarkierungen ausgesendete Licht besitzt jeweils unterschiedliche Farben, vorzugsweise rot und blau. Der Bereich dazwischen mit den inkrementalen Rastermarkierungen sendet Licht einer vierten Farbe, vorzugsweise gelbes Licht aus.

Die Aufgabe wird gemäß einer zweiten Ausführungsform gelöst durch eine Vorrichtung zur Überwachung und Anzeige der Stellung eines beweglichen Kontaktstückes eines Mittel- oder Hochspannungsschalters,
- mit einer mit dem Kontaktstück gekuppelten, bewegbaren, in einen Sensor eingebauten Scheibe, welcher Sensor ein Gehäuse aufweist, in dem ein Spiegel angeordnet ist,
- wobei auf der Scheibe Markierungen mit einem Markierungsanfang, einem mittleren Bereich mit in gleichem Abstand angeordneten inkrementalen Markierungslinien und einem Markierungsende aufgebracht sind,
- wobei eine Lichtquelle der Scheibe Licht zuführt, welches die Scheibe im Bereich der Markierungen durchdringt, auf den Spiegel auftrifft, um von dort als Lichtstrahl unterschiedlicher Intensität zu einer Empfängereinrichtung reflektiert zu werden, welche den Lichtstrahl einer Lichtstärkemeßeinrichtung mit drei Meßeinrichtungen zuführt,
- wobei die erste Meßeinrichtung Licht mit derjenigen Intensität durchläßt, die der Markierungsanfang erzeugt, die zweite Meßeinrichtung Licht mit derjenigen Intensität durchläßt, die der mittlere Bereich erzeugt und die dritte Meßeinrichtung Licht mit derjenigen Intensität durchläßt, die das Markierungsende erzeugt,
- und wobei das von der ersten Meßeinrichtung durchgelassene Licht einer Signalisierungseinrichtung für den EIN-Zustand des Schaltgerätes, das von der zweiten Meßeinrichtung durchgelassene Licht einer Signalisierungseinrichtung für den inkrementalen Bereich, und das von der dritten Meßeinrichtung durchgelassene Licht einer Signalisierungseinrichtung für den AUS-Zustand des Schaltgerätes zugeführt wird.

Dabei ist aus der EP-A-0117 754 eine Vorrichtung zur Überwachung und Anzeige der Stellung eines beweglichen Kontaktstückes eines Mittel- oder Hochspannungsschalters bekannt, mit einer mit dem Kontaktstück gekuppelten, bewegbaren Scheibe, wobei die Scheibe Sektoren unterschiedlichen Reflexionsgrades aufweist. Eine Lichtquelle führt der Scheibe Licht zu, welche je nach Auftreffen auf einen Sektor als Lichtstrahl unterschiedlicher Intentsität zu einer Empfängereinrichtung reflektiert wird.

In weiterer Ausgestaltung der Erfindung soll eine Reihe von Markierungen vorgesehen sein, deren Markierungsanfang und Markierungsende bei Auftreffen von Licht mit einer ersten Intensität Licht mit zu dieser ersten Intensität unterschiedlichen Intensitäten aussenden.

Das eingestrahlte Licht besitzt eine erste Intensität und das von den Anfangs- und Endmarkierungen oder von dem Markierungsanfang und -ende ausgesendete Licht besitzt jeweils zwei unterschiedliche Intensitäten, die sich von der ersten Intensität unterscheiden. Der Bereich dazwischen mit den inkrementalen Rastermarkierungen sendet Licht einer vierten Intensität aus.

Die Scheibe kann linear bewegbar und rechteckig sein, wobei die Markierungen in einer geraden Linie liegen. Bei einer anderen Ausführung kann die Scheibe kreisförmig bewegbar und kreis- oder kreissegmentförmig sein, und die Markierungen liegen auf einem Kreisbogen, dessen Mittelpunkt mit der Drehachse der Scheibe zusammenfällt.

Die Scheibe kann aus zwei mit einer Spiegelfläche dazwischen angeordneten Platten zusammengesetzt sein.

Der besondere Vorteil der Anordnung besteht darin, daß lediglich eine Lichtquelle und lediglich ein Lichtempfänger vorgesehen sind, wobei die empfangenden Lichtstrahlen mittels geeigneter Filteranordnungen in einer Auswerteeinheit weiterverarbeitet werden können.

Anhand der Zeichnung, in der zwei Ausführungsbeispiele dargestellt sind, sollen die Erfindung sowie weitere vorteilhafte Ausgestaltungen und Verbesserungen näher erläutert und beschrieben werden.

Es zeigen:
- Fig. 1: eine Aufsicht auf eine Scheibe der erfindungsgemäßen Vorrichtung,
- Fig. 2: eine schematische Ansicht eines Sensors mit Auswerteeinheit, und
- Fig. 3: eine weitere Ausführungsform der Scheibe, im Querschnitt.

Die Scheibe 10 gemäß Fig. 1 ist eine kreisförmige Scheibe, die transparent ist. Im Bereich eines bestimmten Radius R ist bogenförmig eine Markierung 11 angebracht mit einem Markierungsanfang 12 und einem Markierungsende 13 sowie einem dazwischen befindlichen Bereich 14 mit inkrementalen Markierungslinien 15.

Eine derartige Scheibe 10 kann in einen Sensor 20 eingebaut werden, der ein Gehäuse aufweist, in dem ein Spiegel 21 angeordnet ist, der im mittleren Bereich eine Durchbrechung 22 mit einer Lagerstelle aufweist, durch die eine Achse 23 hindurchgreift und unter anderem da gelagert ist, an deren innerem, links befindlichen Ende die Scheibe 10 befestigt ist. In dem Bereich, in dem sich die Markierungen 12, 13, 14 befinden, ist eine Lichtleitungsanordnung 24 angeordnet, die von einer Lichtquelle 25 aus abgstrahltes Licht 26, welches weißes Licht ist, der Scheibe zuführt und diese beleuchtet; die Lichtstrahlen durchdringen die Scheibe 10 in dem Bereich der Markierungen 12 bis 14, treffen auf den Spiegel 21 auf, um von dort als Lichtstrahl 27 einer Empfängereinrichtung 28 reflektiert zu werden, die das Licht einer Filteranordnung 29 mit einem ersten Filter 30, einem zweiten Filter 31 und einem dritten Filter 32 zuführt. Das Filter 30 läßt Licht mit derjenigen Frequenz durch, die der Markierungsanfang 12 erzeugt bzw. aussendet; das Filter 32 läßt Licht mit derjenigen Frequenz durch, das durch das Markierungsende 13 erzeugt wird; das Filter 31 ist dem mittleren Bereich 14 zugeordnet. Demgemäß wird das weiße Licht durch den Markierungsanfang 12 zum blauen Licht, durch das Markierungsende 13 zum roten Licht und durch den Bereich 14 zu gelbem Licht.

Das von dem Filter 30 durchgelassene Licht wird einer Auswerteeinrichtung 33 zugeführt, mit einer Signalisierungseinrichtung 34 für EIN, einer Signalisierungseinrichtung 35 für den inkrementalen Bereich und einer Signalisierungseinrichtung 36 für den AUS-Zustand des Schaltgerätes. Die von der Auswerteeinrichtung 33 abgegebenen Signale können in einer Zentrale angezeigt oder protokolliert werden.

Bei einem Einschalt- oder Ausschaltvorgang des mit der Vorrichtung überwachten Schaltgerätes, welches ein Leistungsschalter, ein Trennschalter oder ein Erdungsschalter sein kann, wird die Scheibe 10 in Drehung versetzt, so daß entsprechend der Drehbewegung der Welle 23 und der Scheibe 10 das Licht von der Sendeeinrichtung 25 nacheinander den Markierungsanfang 12, den inkrementalen Bereich 14 und das Markierungsende 13 oder umgekehrt durchfährt.

Die Fig. 3 zeigt eine weitere Ausführungsform einer erfindungsgemäßen Scheibe 40. Diese besteht aus zwei Scheibenelementen 41 und 42, wobei zwischen den Scheibenelementen eine Verspiegelung 43 vorgesehen ist. Die Markierungen besitzen hier, um die Gleichheit zu der Ausführung nach Fig. 1 zu demonstrieren, die Bezugsziffern 12, 13; 14, 15.

Es besteht auch die Möglichkeit, den Markierungsanfang und das Markierungsende sowie den Bereich dazwischen mit den inkrementalen Markierungslinien so auszubilden, daß die Intensität des eingestrahlten Lichtes in diesen Bereichen reduziert wird. Das eingestrahlte Licht mit einer ersten Intensität wird durch den Markierungsanfang so beeinflußt, daß Licht mit einer zweiten Intensität abgegeben wird; das Markierungsende 13 erzeugt Licht einer dritten Intensität und der Bereich 14 dazwischen Licht einer vierten Intensität. Anstatt einer Filteranordnung 29 ist eine Lichtstärkemeßeinrichtung vorzusehen.

Die Fig. 1 bis 3 zeigen eine kreisförmige Scheibe; es besteht natürlich die Möglichkeit, die Scheibe auch als Kreissegment oder als rechteckiges Bauteil auszubilden; in letzterem Falle würden die Markierungen auf einer geraden Linie liegen; die Scheibe wäre dann linear verschiebbar mit dem Kontaktstück gekuppelt.

## Patentansprüche

1. Vorrichtung zur Überwachung und Anzeige der Stellung eines beweglichen Kontaktstückes eines Mittel- oder Hochspannungsschalters,
- mit einer mit dem Kontaktstück gekuppelten, bewegbaren, in einen Sensor (20) eingebauten Scheibe (10), welcher Sensor (20) ein Gehäuse aufweist, in dem ein Spiegel (21) angeordnet ist,
- wobei auf der Scheibe (10) Markierungen mit einem Markierungsanfang (12), einem mittleren Bereich (14) mit in gleichem Abstand angeordneten inkrementalen Markierungslinien und einem Markierungsende (13) aufgebracht sind,
- wobei eine Lichtquelle (25) der Scheibe (10) Licht (26) zuführt, welches die Scheibe im Bereich der Markierungen (12, 13, 14) durchdringt, auf den Spiegel (21) auftrifft, um von dort als Lichtstrahl (27) unterschiedlicher Frequenz zu einer Empfängereinrichtung (28) reflektiert zu werden, welche den Lichtstrahl (27) einer Filteranordnung (29) mit drei Filtern (30, 31, 32) zuführt,
- wobei das erste Filter (30) Licht mit derjenigen Frequenz durchläßt, die der Markierungsanfang (12) erzeugt, das zweite Filter (31) Licht mit derjenigen Frequenz durchläßt, die der mittlere Bereich (14) erzeugt und das dritte Filter (32) Licht mit derjenigen Frequenz durchläßt, die das Markierungsende (13) erzeugt,
- und wobei das vom ersten Filter (30) durchgelassene Licht einer Signalisierungseinrichtung (34) für den EIN-Zustand des Schaltgerätes, das vom zweiten Filter (31) durchgelassene Licht einer Signalisierungseinrichtung (35) für den inkrementalen Bereich, und das vom dritten Filter (32) durchgelassene Licht einer Signalisierungseinrichtung (36) für den AUS-Zustand des Schaltgerätes zugeführt wird.

2. Vorrichtung zur Überwachung und Anzeige der Stellung eines beweglichen Kontaktstückes eines Mittel- oder Hochspannungsschalters,
- mit einer mit dem Kontaktstück gekuppelten, bewegbaren, in einen Sensor (20) eingebauten Scheibe (10), welcher Sensor (20) ein Gehäuse aufweist, in dem ein Spiegel (21) angeordnet ist,
- wobei auf der Scheibe (10) Markierungen mit einem Markierungsanfang (12), einem mittleren Bereich (14) mit in gleichem Abstand angeordneten inkrementalen Markierungslinien und einem Markierungsende (13) aufgebracht sind,
- wobei eine Lichtquelle (25) der Scheibe (10) Licht (26) zuführt, welches die Scheibe im Bereich der Markierungen (12, 13, 14) durchdringt, auf den Spiegel (21) auftrifft, um von dort als Lichtstrahl (27) unterschiedlicher Intensität zu einer Empfängereinrichtung (28) reflektiert zu werden, welche den Lichtstrahl (27) einer Lichtstärkemeßeinrichtung (29) mit drei Meßeinrichtungen (30, 31, 32) zuführt,
- wobei die erste Meßeinrichtung (30) Licht mit derjenigen Intensität durchläßt, die der Markierungsanfang (12) erzeugt, die zweite Meßeinrichtung (31) Licht mit derjenigen Intensität durchläßt, die der mittlere Bereich (14) erzeugt und die dritte Meßeinrichtung (32) Licht mit derjenigen Intensität durchläßt, die das Markierungsende (13) erzeugt,
- und wobei das von der ersten Meßeinrichtung (30) durchgelassene Licht einer Signalisierungseinrichtung (34) für den EIN-Zustand des Schaltgerätes, das von der zweiten Meßeinrichtung (31) durchgelassene Licht einer Signalisierungseinrichtung (35) für den inkrementalen Bereich, und das von der dritten Meßeinrichtung (32) durchgelassene Licht einer Signalisierungseinrichtung (36) für den AUS-Zustand des Schaltgerätes zugeführt wird.

3. Vorrichtung nach Anspruch 1, dadurch gekennzeichnet, daß die Scheibe (10) linear bewegbar und rechteckig ist und die Markierungen (12, 13, 14) in einer geraden Linie liegen.

4. Vorrichtung nach Anspruch 1, dadurch gekennzeichnet, daß die Scheibe (10) kreisförmig bewegbar und kreis- oder kreissegmentförmig ausgebildet ist und die Markierungen (12, 13, 14) auf einem Kreisbogen liegen, dessen Mittelpunkt mit der Drehachse der Scheibe (10) zusammenfällt.

5. Vorrichtung nach einem der Ansprüche 1 bis 3, dadurch gekennzeichnet, daß die Scheibe (10) aus zwei mit einer Spiegelfläche dazwischen angeordneten Platten zusammengesetzt ist.

## Claims

1. Apparatus for monitoring and indicating the position of a moving contact of a medium-voltage or high-voltage switch,
- having a disc (10) which is coupled to the contact, can move and is fitted in a sensor (20), which sensor (20) has a housing in which a mirror (21) is arranged,
- in which case the disc (10) has applied to it markings having a marking start (12), a central region (14) with incremental marking lines arranged at equal intervals, and a marking end (13),
- in which case a light source (25) supplies the disc (10) with light (26) which passes through the disc in the region of the markings (12, 13, 14) and strikes the mirror (21) in order to be reflected from there as a light beam (27) at a different frequency to a receiver device (28), which supplies the light beam (27) to a filter arrangement (29) having three filters (30, 31, 32),
- in which case the first filter (30) passes light at that frequency which the marking start (12) produces, the second filter (31) passes light at that frequency which the central region (14) produces, and the third filter (32) passes light at that frequency which the marking end (13) produces,
- and in which case the light which is passed by the first filter (30) is supplied to a signalling device (34) for the ON state of thé switching device, the light which is passed by the second filter (31) is supplied to a signalling device (35) for the incremental region, and the light which is passed by the third filter (32) is supplied to a signalling device (36) for the OFF state of the switching device.

2. Apparatus for monitoring and indicating the position of a moving contact of a medium-voltage or high-voltage switch,
- having a disc (10) which is coupled to the contact, can move and is fitted in a sensor (20), which sensor (20) has a housing in which a mirror (21) is arranged,
- in which case the disc (10) has applied to it markings having a marking start (12), a central region (14) with incremental marking lines arranged at equal intervals, and a marking end (13),
- in which case a light source (25) supplies the disc (10) with light (26) which passes through the disc in the region of the markings (12, 13, 14) and strikes the mirror (21) in order to be reflected from there as a light beam (27) at a different intensity to a receiver device (28), which supplies the light beam (27) to a light intensity measurement device (29) having three measurement devices (30, 31, 32),
- in which case the first measurement device (30) passes light at that intensity which the marking start (12) produces, the second measurement device (31) passes light at that intensity which the central region (14) produces, and the third measurement device (32) passes light at that intensity which the marking end (13) produces,
- and in which case the light which is passed by the first measurement device (30) is supplied to a signalling device (34) for the ON state of the switching device, the light which is passed by the second measurement device (31) is supplied to a signalling device (35) for the incremental region, and the light which is passed by the third measurement device (32) is supplied to a signalling device (36) for the OFF state of the switching device.

3. Apparatus according to Claim 1, characterized in that the disc (10) can be moved linearly and is rectangular, and the markings (12, 13, 14) lie on a straight line.

4. Apparatus according to Claim 1, characterized in that the disc (10) can be moved in a circular shape and is designed in the form of a circle or circle segment, and the markings (12, 13, 14) lie on a circular arc whose centre coincides with the rotation axis of the disc (10).

5. Apparatus according to one of Claims 1 to 3, characterized in that the disc (10) is composed of two plates which are arranged with a mirror surface in between them.

## Revendications

1. Dispositif de surveillance et d'indication de la position d'un contact mobile dans un interrupteur à moyenne ou à haute tension,
- comprenant une plaque (10) mobile, couplée au contact, montée dans un détecteur (20), lequel détecteur (20) comporte un boîtier dans lequel est disposé un miroir (21),
- la plaque (10) portant des repères avec un début de repères (12), une zone intermédiaire (14) avec des traits de repères incrémentaux disposés à distance constante et une fin de repères (13),
- une source lumineuse (25) éclairant la plaque (10) avec de la lumière (26) qui traverse la plaque dans la zone des repères (12, 13, 14), frappe le miroir (21) et, de là, est réfléchie en tant que rayon lumineux (27) avec une fréquence différente en direction d'un dispositif récepteur (28) qui amène ledit rayon lumineux (27) à un système de filtre (29) avec trois filtres (30, 31, 32),
- le premier filtre (30) laissant passer la lumière avec la fréquence générée par le début des repères (12), le deuxième filtre (31) laissant passer la lumière avec la fréquence générée par la zone intermédiaire (14) et le troisième filtre (32) laissant passer la lumière avec la fréquence générée par la fin des repères (13),
- et la lumière transmise par le premier filtre (30) étant amenée à un dispositif de signalisation (34) pour l'état "MARCHE" de l'appareil de commutation, la lumière transmise par le deuxième filtre (31) étant amenée à un dispositif de signalisation (35) pour la zone incrémentale et la lumière transmise par le troisième, filtre (32) étant amenée à un dispositif de signalisation (36) pour l'état "ARRET" de l'appareil de commutation.

2. Dispositif de surveillance et d'affichage de la position d'un contact mobile dans un interrupteur à moyenne ou à haute tension,
- avec une plaque (10) mobile, couplé au contact, monté dans un détecteur (20), lequel détecteur (20) comporte un boîtier dans lequel est logé un miroir (21),
- la plaque (10) portant des repères avec un début de repères (12), une zone intermédiaire (14) avec des traits de repères incrémentaux disposés à distance constante et une fin de repères (13),
- une source lumineuse (25) éclairant la plaque (10) avec de la lumière (26) qui traverse la plaque dans la zone des repères (12, 13, 14), frappe le miroir (21) et, de là, est réfléchie en tant que rayon lumineux (27) avec une intensité différente en direction d'un dispositif récepteur (28) qui amène ledit rayon lumineux (27) à un système de mesure d'intensité lumineuse (29) avec trois dispositifs de mesure (30, 31, 32),
- le premier dispositif de mesure (30) laissant passer la lumière avec l'intensité générée par le début des repères (12), le deuxième dispositif de mesure (31) laissant passer la lumière avec l'intensité générée par la zone intermédiaire (14) et le troisième dispositif de mesure (32) laissant passer la lumière avec l'intensité générée par la fin des repères (13),
- et la lumière transmise par le premier dispositif de mesure (30) étant amenée à un dispositif de signalisation (34) pour l'état "MARCHE" de l'appareil de commutation, la lumière transmise par le deuxième dispositif de mesure (31) étant amenée à un dispositif de signalisation (35) pour la zone incrémentale et la lumière transmise par le troisième dispositif de mesure (32) étant amenée à un dispositif de signalisation (36) pour l'état "ARRET" de l'appareil de commutation.

3. Dispositif selon la revendication 1, caractérisé par le fait que la plaque (10) peut être déplacée linéairement et est rectangulaire et que les repères (12, 13, 14) sont disposés sur une droite.

4. Dispositif selon la revendication 1, caractérisé par le fait que la plaque (10) peut être déplacée suivant un çercle et présente une conformation circulaire ou en segment de cercle et que les repères sont disposés sur un arc de cercle dont le centre coïncide avec l'axe de rotation de la plaque (10).

5. Dispositif selon une des revendications 1 à 3, caractérisé par le fait que la plaque (10) est formée de deux plaques avec une surface réfléchissante disposée entre deux.
